# DEMANDE DE BREVET EUROPEEN

(11) **EP 1 050 936 A1**
(43) Date de publication de la demande: **08.11.2000**
(21) Numéro de dépôt: 99810372.5
(22) Date de dépôt: 03.05.1999
(51) Int. Cl.: H01R 33/96

(54) **Douille de sécurité**

(71) Demandeur: Dolsimer Investment S.A., Panama (PA)
(72) Inventeur: Bonard, Yves, 1227 Carouge (CH); Damond, Jean-Luc, 1299 Crans-sur-Céligny (CH); Moret, Philippe, 1260 Nyon (CH)
(74) Mandataire: Saam, Christophe

(57) **Abrégé**

Plusieurs dispositifs de sécurité (2;4;7) d'une douille (1) pour ampoule électrique sont décrits, permettant de détecter la présence ou l'absence d'une ampoule dans la douille et déconnectant le cas échéant au moins le circuit d'alimentation électrique du plot central de contact (12) de la douille.

Des formes d'exécution sont prévues pour un actionnement manuel ou pour un actionnement automatique du dispositif de sécurité.

## Description

La présente invention concerne une douille de sécurité pour une ampoule électrique à culot à vis ou baïonnette.

De nombreux accidents d'électrocution surviennent lorsqu'une douille électrique, destinée à recevoir une ampoule électrique, n'est pas munie de son ampoule, alors qu'elle est reliée à une ligne d'alimentation sous tension. Les prescriptions de sécurité prévoyant que la tension est appliquée sur le plot de contact central de la douille, un accident peut survenir lorsqu'on introduit à l'intérieur de la douille vide, un doigt ou un outil, comme un tournevis, qui entre en contact avec le plot central de contact.

Dans le cas relativement courant où, suite à un montage par une personne non qualifiée de la douille ou du câble d'alimentation la tension de phase est appliquée sur le tube de contact de la douille, au lieu du plot central, un accident peut très facilement arriver vu que ce tube de contact est relativement peu protégé depuis l'extérieur, vu que normalement il est relié au conducteur neutre.

De même un accident par électrocution peut survenir lorsqu'une ampoule est brisée dans une douille et qu'une portion du circuit électrique de l'ampoule reste sous tension et n'est plus protégée par le verre de l'ampoule. Dans ce cas aussi un contact par un doigt ou un outil peut être dangereux.

Il existe des douilles munies d'un interrupteur, manoeuvrable à la main, permettant d'interrompre le circuit d'alimentation du plot central de contact. Vu que généralement ces interrupteurs sont à rotation, il est impossible pour l'utilisateur de savoir si le circuit d'alimentation du plot central de contact est interrompu ou non. L'interrupteur d'une telle douille est plutôt destiné à allumer ou éteindre l'ampoule plutôt qu'à fonctionner comme sécurité.

Un premier but de l'invention est de proposer une douille de sécurité pour une ampoule électrique munie d'un dispositif de sécurité permettant d'empêcher un contact accidentel avec le plot central de la douille.

Un deuxième but de l'invention est de proposer que la douille de sécurité précédente soit munie d'un dispositif de sécurité permettant d'empêcher un contact accidentel avec n'importe quelle partie conductrice accessible de la douille.

Ces buts sont obtenus par une douille de sécurité telle que décrite dans la revendication 1, des formes d'exécution particulières ou variantes étant décrites dans les revendications dépendantes.

Plusieurs formes d'exécution et variantes d'une douille de sécurité selon l'invention sont décrites ci-dessous, cette description étant à considérer en regard du dessin annexé comportant les figures où:
la figure 1 montre schématiquement une portion en coupe d'une douille munie d'un dispositif de sécurité selon une première forme d'exécution de l'invention à l'état de déconnexion,
la figure 2 montre schématiquement la même portion de douille munie d'une variante du dispositif de sécurité selon la première forme d'exécution, à l'état connecté,
la figure 3 montre schématiquement une portion en coupe d'une douille munie d'un dispositif de sécurité selon une deuxième forme d'exécution,
la figure 4 montre schématiquement une coupe selon la ligne IV-IV de la figure précédente,
la figure 5 montre schématiquement une variante de la deuxième forme d'exécution du dispositif de sécurité à l'état connecté,
la figure 6 montre schématiquement une première version d'un dispositif de verrouillage d'un dispositif de sécurité pour une douille,
la figure 7 montre schématiquement, selon une coupe partielle en élévation, une deuxième version d'un dispositif de verrouillage d'un dispositif de sécurité pour une douille,
la figure 8 est une coupe partielle en plan selon la ligne VIII-VIII de la figure précédente, et
la figure 9 montre schématiquement une douille munie d'un dispositif de sécurité selon une troisième forme d'exécution de l'invention.

Les douilles et dispositifs mentionnés ci-dessous et montrés sur les figures ne sont décrits et représentés que de manière très schématique, essentiellement afin de faire comprendre leur fonctionnement. Les détails de construction et d'exécution, notamment les liaisons électriques entre les divers éléments, ne sont pas décrits dans tous leurs détails étant à portée de l'homme du métier.

De manière conventionnelle, la douille 1 de la figure 1, pour ampoule à culot à vis, comprend un tube métallique fileté 10, inséré dans un support isolant 11 ainsi qu'un plot de contact central 12. Une première borne de contact 100 connectée au tube 10 reçoit le conducteur de neutre du câble d'alimentation de la douille (non représenté), alors qu'une deuxième borne de contact 120 reçoit le conducteur de phase pour alimenter le plot de contact central 12. Habituellement, la borne de contact 120 est directement reliée au plot de contact central 12.

La douille de sécurité de la figure 1 comprend un dispositif de contact de sécurité 2, selon une première forme d'exécution de l'invention, inséré entre la borne de contact 120 et le plot de contact central 12. Le dispositif de contact de sécurité 2 comprend un poussoir 20, en matériau isolant, apte à coulisser dans un trou 110 aménagé radialement dans la douille 1 relativement à l'axe longitudinal de ladite douille, dans le tube fileté 10 et la portion de support isolant 11 qui lui est directement accolée. Une première extrémité 200 du poussoir 20 fait saillie à l'intérieur du tube fileté 10 alors que l'autre extrémité 201 du même poussoir fait saillie dans un évidemment 111 aménagé dans une portion du support isolant 11. L'extrémité 201 est munie d'une pastille de contact 202 reliée électriquement, dans la variante considérée ici, au plot de contact central 12. Dans l'évidemment 111, directement en face de la pastille 202, on a une deuxième pastille 203 reliée électriquement à la borne de contact 120. Des moyens à ressort isolants , schématisés en 204, assurent un écartement des deux pastilles de contact 202 et 203, respectivement repoussent le poussoir 20 de manière à ce que son extrémité 200 fasse saillie à l'intérieur du tube fileté 10.

En introduisant une ampoule 3 dans la douille 1, comme on le voit à la figure 2, respectivement en vissant le culot 30 dans le tube fileté 10, le poussoir 20 est repoussé radialement vers l'extérieur dans le trou radial 110 par le culot 30 venant presser ladite première extrémité 200 dont la forme est adaptée à cet usage. A ce moment les moyens à ressort 204 sont comprimés et les deux pastilles de contact 202 et 203 entrent en contact, fermant ainsi le circuit électrique. Comme représenté sur la variante de la figure 1, le dispositif de sécurité 2 est intercalé entre la borne de contact 120 du conducteur de phase et le plot de contact central 12, alors que sur la variante de la figure 2, le dispositif de sécurité 2 est intercalé entre la borne de contact 100 du conducteur neutre et le tube fileté 10.

De manière générale, une douille de sécurité 1 sera munie d'un dispositif de sécurité 2, disposé comme sur la figure 1, entre la borne 120 du conducteur de phase et le plot de contact central 12. De cette manière, on est assuré que, si le conducteur de phase est bien branché à la borne 120, aucune tension ne peut apparaître à l'intérieur de la douille, notamment sur le plot central 12, lorsque aucune ampoule 3 n'est vissée à la douille. L'opération consistant à visser une ampoule 3 dans la douille établit automatiquement le contact entre la borne 120 et le plot central 12.

Si on ne peut assurer que le conducteur de phase, respectivement le conducteur sous tension, sera toujours relié à la borne 120, soit que la tension de phase est susceptible d'apparaître sur le tube fileté 10, la douille de sécurité sera de préférence munie d'un deuxième dispositif de sécurité 2, disposé comme représenté à la figure 2, entre la borne 100 et le tube fileté 10.

Ainsi, lorsqu'une douille de sécurité est munie d'un premier dispositif de sécurité 2 disposé entre la borne de phase 120 et le plot central 12 ainsi que d'un deuxième dispositif de sécurité 2 disposée entre la borne de neutre 100 et le tube fileté 10, ladite douille est complètement isolée galvaniquement lorsque aucune ampoule n'y est fixée.

D'autres dispositions constructives que celles décrites ci-dessus peuvent être envisagées pour un dispositif de sécurité 2 selon la première forme d'exécution proposée. Par exemple les moyens à ressort 204 peuvent être disposés différemment de ce qui est montré sur la figure ou alors le même effet de connexion et déconnexion de deux pastilles de contact peut être obtenu par un levier basculant dont une extrémité fait saillie dans le tube fileté.

Un tel dispositif de sécurité, selon la première forme d'exécution décrite ci-dessus, peut aussi être adapté pour une douille destinée à recevoir une ampoule à culot à baïonnette. On connaît généralement deux types de douilles pour ampoules à baïonnette ; un premier type, généralement utilisé pour une tension alternative, dans lequel on a un plot central de contact, semblable au plot 12 décrit plus haut, et un tube de contact lisse ayant électriquement la même fonction que le tube fileté 10 décrit précédemment, et un deuxième type, utilisé généralement pour une tension continue, comprenant deux plots de contact disposés côte à côte au fond de la douille. Le fonctionnement du dispositif de sécurité sera semblable à ce qui a été décrit plus haut, et c'est lorsque le culot est introduit dans le tube de contact que le poussoir faisant saillie dans ledit tube de contact est repoussé vers l'extérieur, établissant ainsi l'alimentation électrique de l'élément auquel il est relié. Dans le cas d'une douille du premier type (plot central et tube de contact), on peut avoir, comme décrit pour les douilles à vis, uniquement un dispositif de sécurité coupant l'alimentation électrique du plot de contact ou alors, en plus de ce premier dispositif de sécurité, un deuxième dispositif coupant l'alimentation du tube de contact. Dans le cas des douilles du deuxième type (deux plots de contact côte à côte), on aura de préférence deux dispositifs de sécurité coupant chacun l'alimentation électrique d'un plot, vu que ces douilles ne sont généralement pas polarisées et que chaque fil du câble d'alimentation peut être branché à n'importe quelle borne de contact.

Les figures 3 et 4 montrent une douille à vis 1 munie d'un dispositif de sécurité 4 selon une deuxième forme d'exécution. Dans ce cas, le plot central de contact 12 est directement relié à la borne 120. Le dispositif de sécurité 4 est constitué d'un disque 40 constitué essentiellement en un matériau isolant et muni de plusieurs extensions radiales 41, également isolantes, chacune desdites extensions 41 étant logée dans un évidemment 112 du support isolant 11 et/ou du tube fileté 10. Un moyen à ressort 42 est disposé entre le fond de la douille 1 et le disque 40, agissant de manière à éloigner le disque 40 du fond de la douille, respectivement du plot central de contact 12. Des épaulements 113 limitent les évidements 112 vers l'extérieur de la douille, empêchant le disque 40 de sortir de la douille. Le disque isolant 40 comprend une pastille de contact 400, disposée au centre du disque 40 et traversant le disque selon la direction de l'axe longitudinal de la douille.

On comprend ainsi que lorsqu'il n'y a pas d'ampoule dans la douille, le disque 40 est repoussé par le ressort 42, étant guidé par les évidements 112 et venant en butée contre les épaulements 113, de manière à fermer le fond de la douille, soit d'empêcher que lorsqu'on introduit un doigt ou un outil dans la douille, il n'entre en contact avec le plot central 12 sous tension. En vissant une ampoule dans la douille, son culot repousse le disque 40 vers le fond de la douille, jusqu'à ce que la pastille de contact 400 entre en contact avec le plot central 12 et assure le contact entre ledit plot et le contact de fond de culot de l'ampoule.

Comme pour la première forme d'exécution décrite plus haut, cette deuxième forme d'exécution comprend aussi une variante, visible à la figure 5, selon laquelle la douille est complètement isolée galvaniquement.

Dans ce cas, le disque 40 comprend, en plus de la pastille de contact 400 traversant le disque comme précédemment, une couronne de contact 401 sur sa face inférieure, disposée coaxialement à la pastille 400 et isolée relativement à cette dernière, alors que le fond de la douille comprend, en plus du plot central 12, relié à la borne 120, deux plots 13 et 14 disposés de part et d'autre du plot central 12, en regard de portions de la couronne 401. Le plot 14 est relié à la borne de neutre 100, alors que le plot 13 est relié au tube fileté 10.

Ainsi, lorsqu'une ampoule est introduite dans la douille et que le disque 40 est amené vers le fond de la douille, le contact de phase est établi entre le plot central 120 et le contact de fond de culot 31 par l'intermédiaire de la pastille centrale 400, alors que le contact de neutre passe par la borne 100, le plot 14, la couronne 401, le plot 13 et le tube fileté 10.

Des variantes d'exécution sont aussi possibles pour cette deuxième forme d'exécution du dispositif de sécurité. Par exemple le disque 40 a été représenté avec quatre extensions radiales 41, mais il est évident qu'il pourrait en comprendre un nombre différent. De préférence le disque 40 sera muni d'au moins deux extensions radiales 41. De même les moyens à ressort 42 peuvent être disposés différemment de ce qui est représenté ici. D'autre part, l'élément décrit comme la couronne 401 peut être constitué uniquement d'une portion conductrice sur la face inférieure du disque 40, cette portion conductrice reliant, lorsque le disque 40 est poussé au fond de la douille, les deux plots 13 et 14 disposés en des endroits quelconques du fond de la douille.

Comme pour la première forme d'exécution du dispositif de sécurité, cette deuxième forme d'exécution peut être adapté aux douilles à baïonnette de l'un ou de l'autre des types décrits. Pour les douilles du premier type (plot central et tube de contact), la construction et le fonctionnement du dispositif de sécurité sont semblables à ce qui à été décrit ci-dessus. Pour les douilles du deuxième type (deux plots de contact côte à côte), le disque 40 comportera deux pastilles de contact traversantes, chacune étant apte à mettre en contact l'un des plots avec le contact de fond de culot correspondant du culot de la lampe.

Si une douille de sécurité munie d'un dispositif selon l'une ou l'autre des variantes décrites de la deuxième forme d'exécution présentée offre déjà un premier niveau de sécurité en empêchant un contact accidentel avec une portion de la douille sous tension, un dispositif complémentaire de verrouillage du disque 40 en position éloignée du plot central 12 peut être approprié de manière à éviter que le disque 40 puisse être déplacé en l'enfonçant avec un doigt ou un outil, sans qu'une ampoule soit introduite dans la douille.

Une première version d'un dispositif de verrouillage 5 est représentée schématiquement en plan sur la figure 4 et en élévation sur la figure 6. Le dispositif de verrouillage 5 est constitué ici d'un levier 50 monté sur un pivot 51 apte à pivoter autour d'un axe 511 perpendiculaire à l'axe longitudinal de la douille ainsi qu'à coulisser le long dudit axe 511. Le levier 50 comprend un épaulement 52 comprenant un plan incliné 520 et un méplat 521 de même qu'un bouton de poussée 510 faisant saillie hors de la paroi externe de la douille 1. Le dispositif est complété d'un premier moyen à ressort 53, schématisé ici par une lame ressort, apte à maintenir le levier 50 en position de verrouillage, soit parallèle à l'axe longitudinal de la douille ainsi que d'un deuxième moyen à ressort 54 apte à repousser radialement le levier 50, respectivement le bouton de poussée 510 vers l'extérieur. Le levier 50 est apte à pivoter d'un angle déterminé autour de l'axe 511 et à coulisser d'une valeur déterminée, dans un logement 114 aménagé à cet effet dans le support isolant 11. L'extension radiale 41 la plus proche du dispositif de verrouillage 5 comprend une échancrure 410, tournée du côté du dispositif de verrouillage et de largeur légèrement supérieure à l'épaisseur du levier 50.

Lorsque une ampoule est disposée dans la douille et qu'elle en est retirée en la dévissant, le disque 40 accompagne le mouvement de retrait du culot de l'ampoule, étant pressé par le ressort 42 vu à la figure 3. Lors de ce déplacement, l'extension radiale 41 rencontre le plan incliné 520 et fait pivoter le levier 50 dans le sens indiqué par les flèches sur la figure 6. Lorsque les extensions radiales 41 du disque 40 arrivent en butée contre les épaulements 113, le levier 50 revient en position de repos sous l'action de la lame ressort 53, le méplat 521 empêchant alors un nouveau déplacement du disque 40 vers le fond de la douille en retenant la portion extrême de l'extension radiale 41, comme on le voit en plan sur la portion inférieure de la figure 4. Le disque 40 est ainsi verrouillé en position telle qu'un contact avec le plot central est impossible. Afin de permettre d'installer une nouvelle ampoule dans la douille, il est nécessaire de déverrouiller le disque 40. Pour ceci, il suffit d'appuyer sur le bouton de poussée 510, ce qui pousse le levier 50 vers l'échancrure 410, comme on le voit sur la portion supérieure de la figure 4. Ainsi le disque 40 est déverrouillé et peut s'abaisser vers le fond de la douille durant l'introduction de l'ampoule afin de permettre la mise en contact du plot central 12 avec le contact de fond de culot de l'ampoule, respectivement les plots 13 et 14 avec la couronne 401. De préférence on disposera deux dispositifs de verrouillage 5, chacun agissant sur une extension radiale opposée relativement à l'axe longitudinal de la douille. De cette manière, le disque 40 est maintenu par deux extensions opposées, ce qui évite de la biaiser et le déverrouillage nécessite d'agir en opposition en deux points opposés de la douille.

Selon une autre version d'un dispositif de verrouillage visible sur les figures 7 et 8, le dispositif de verrouillage 6 fonctionne de manière assez semblable à celle qui vient d'être décrite ci-dessus, la différence étant que le déverrouillage se fait automatiquement lors de l'introduction d'une ampoule dans la douille. Pour ceci, le dispositif 6 est muni d'un poussoir 60, semblable au poussoir 20 décrit précédemment en regard de la figure 1, l'extrémité du poussoir 60 disposée dans l'évidemment 111 portant un levier 61 muni comme le levier 50 vu plus haut d'un méplat d'arrêt. Dans ce cas, le déplacement du levier 61 pour déverrouiller le disque 40 se fait radialement vers l'extérieur.

En introduisant une ampoule dans la douille, le culot vient pousser le poussoir 60 vers l'extérieur, en opposition au ressort 62, comme décrit plus haut en regard des figures 1 et 2. Le levier 61 est ainsi déplacé de manière à libérer l'extension 41 retenue par le méplat, respectivement permettre que le disque 40 se déplace vers le fond de la douille. Lorsqu'on retire l'ampoule, le disque 40 est poussé par le ressort 42 jusqu'à ce que les extensions 41 arrivent en butée contre les épaulements 113, le retrait complet de l'ampoule libérant le poussoir 60, qui sous l'effet du moyen à ressort 62 vient bloquer le prolongement 41 sous le méplat du levier 61. Selon cette dernière version , les moyens de verrouillage 6 sont actionnés automatiquement lors de l'introduction ou du retrait d'une ampoule et ne nécessitent donc aucune manipulation pour leur actionnement.

Il est évident que les arêtes des éléments du dispositif de verrouillage en contact opérationnel, par exemple l'arête de l'extension radiale 41 en contact avec le levier 50 ou 61 selon l'une ou l'autre des versions décrites, sont formées, par exemple biseautées ou arrondies, de manière à faciliter le glissement de ces éléments entre eux.

D'autres versions ou variantes du dispositif de verrouillage peuvent être envisagées. Par exemple, les portions supérieures des évidements de guidage 112 peuvent comprendre chacune un évidemment supplémentaire, disposé sur une portion de périphérie de la douille, perpendiculairement à l'évidemment de guidage correspondant, le disque 40 comportant en outre un levier de commande, par exemple un prolongement radial d'une extension 41, accessible depuis l'extérieur de la douille, ledit levier permettant, lorsque le disque est en position de butée dans la portion supérieure des évidements de guidage, de le faire pivoter d'une portion de tour de manière à engager les prolongements dans les évidements supplémentaires, de manière à verrouiller le disque, un pivotement en sens contraire permettant de le déverrouiller. Ledit levier peut être actionné manuellement ou à l'aide d'un outil. De même en variante au poussoir 60 des figures 7 et 8, on pourrait avoir un levier pivotant, commandant le levier 61, et dont une extrémité ferait saillie dans le tube conducteur fileté 10.

Il est évident que les versions décrites ci-dessus des moyens de verrouillage du disque 40 peuvent aussi être adaptés à un disque 40 disposé dans une douille à baïonnette selon l'un ou l'autre des types mentionnés plus haut.

La figure 9 montre un autre dispositif de sécurité 7 destiné à détecter la présence ou l'absence d'une ampoule 3 dans la douille. Dans ce cas, au lieu de détecter la présence ou l'absence du culot 30 dans le tube fileté 10 comme décrit jusqu'à présent, le dispositif 7 détecte la présence ou l'absence du verre 32 de l'ampoule 3. Ce dispositif de sécurité est particulièrement utile afin d'empêcher qu'une portion de l'ampoule 3 reste sous tension lorsque le verre 32 est brisé, notamment par vandalisme.

Le dispositif de sécurité 7 est constitué ici d'au moins un levier ou poussoir 70, apte sous l'effet d'un moyen à ressort 71 à venir détecter la présence ou l'absence du verre 32. Dans la forme d'exécution représentée sur la figure, le poussoir 70 est logé dans un évidemment 115 du support isolant 11 et est apte à coulisser parallèlement à l'axe longitudinal de la douille. Un ressort 71 pousse le poussoir 70 vers l'extérieur, respectivement en direction du verre 32 de manière à ce qu'une première extrémité 72 du poussoir puisse entrer en contact avec le verre 32. L'autre extrémité du poussoir 70 est munie d'un moyen de contact 73 apte à établir une liaison électrique avec un deuxième moyen de contact 74.

On voit sur la figure que l'extrémité 72 du poussoir 70 dessiné sur la partie de gauche ne détecte pas la présence d'un verre 32, faisant que le poussoir est repoussé complètement vers l'extérieur sous l'effet du ressort 71 interrompant la liaison électrique entre les moyens de contact 73 et 74, alors que l'extrémité 72 du poussoir dessiné sur la partie de droite détecte la présence d'un verre 32, faisant que le poussoir est repoussé vers l'intérieur établissant la liaison électrique entre les moyens de contact 73 et 74.

Vu que lorsqu'un verre 32 est brisé, des fragments de verre sont susceptibles de rester attachés au culot 30, il peut être avantageux de disposer plusieurs dispositifs de sécurité 7 aptes à détecter la présence du verre 32 sur la périphérie de la douille, de manière à ce qu'en cas de verre brisé, au moins un poussoir 70 soit actionné pour couper le circuit d'alimentation électrique. Dans ce cas, il est avantageux que les moyens de contact 73 et 74 de chacun des poussoirs 70 soient montés en série, comme représenté sur la figure.

Comme précédemment, des variantes d'exécution peuvent être envisagées, notamment le remplacement des poussoirs 70 par des leviers basculants.

La figure 9 montre encore un autre dispositif de sécurité 8, indépendant du précédent, constitué d'un micro fusible 80 monté sur le circuit reliant la borne de phase 120 et le plot central de contact 12. Le micro fusible 80 peut être changé depuis l'extérieur de la douille.

Le dispositif de sécurité 7 de détection du verre 32 peut être employé seul ou en combinaison avec l'un ou l'autre des dispositifs de sécurité décrits précédemment. Le dispositif de sécurité 8 par micro fusible 80 est généralement utilisé en combinaison avec l'un ou l'autre des dispositifs de sécurité décrits précédemment.

Une douille de sécurité selon l'une ou l'autre des formes d'exécution ou variantes décrites trouve de nombreuses applications. Par exemple elle peut être utilisée comme douille montée sur un luminaire destiné à une chambre d'enfants. Plusieurs douilles de sécurité peuvent aussi être montées en parallèle de manière à former une guirlande lumineuse, pour une décoration ou pour la protection d'un chantier par exemple. Dans ce cas, ces guirlandes étant assez souvent soumises à du vandalisme, vol ou bris d'ampoules, une électrocution ultérieure peut ainsi être évitée.

Les douilles de sécurité décrites ici s'appliquent particulièrement bien à des installations fonctionnant à tension usuelle, par exemple à 220V, mais elles pourraient aussi être utilisées pour des installations fonctionnant à tension plus élevée ou moins élevée, ainsi qu'à toutes les fréquences usuelles.

## Revendications

**1.** Douille (1) pour une ampoule électrique comprenant au moins un plot de contact (12) disposé au fond de la douille et une première borne de contact (120) pour un premier conducteur, notamment un conducteur de phase, ainsi qu'une deuxième borne de contact (100) pour un deuxième conducteur, notamment un conducteur de neutre,
caractérisée en ce qu'elle comprend en outre
au moins un dispositif de sécurité (2;4;7) apte à détecter la présence ou l'absence d'une ampoule électrique (3) dans ladite douille et à interrompre au moins le circuit électrique reliant la première borne de contact (120) et le plot de contact (12) lorsque il a détecté l'absence d'une ampoule électrique.

**2.** Douille selon la revendication 1, comprenant un tube conducteur (10) inséré dans un support isolant (11), caractérisée en ce qu'elle comprend en outre un deuxième dispositif de sécurité (2;4) apte à interrompre le circuit électrique reliant la deuxième borne de contact (100) et le tube conducteur (10) lorsque il a détecté l'absence d'une ampoule électrique.

**3.** Douille selon la revendication 1, comprenant un deuxième plot de contact disposé à côté du premier plot de contact (12), caractérisée en ce qu'elle comprend en outre un deuxième dispositif de sécurité (2;4) apte à interrompre le circuit électrique reliant la deuxième borne de contact (100) et ledit deuxième plot de contact lorsque il a détecté l'absence d'une ampoule électrique.

**4.** Douille selon l'une des revendications précédentes, caractérisée en ce que ledit dispositif de sécurité (2) comprend un poussoir ou un levier en matériau isolant (20) possédant une première extrémité (200) faisant saillie à l'intérieur de la douille et une deuxième extrémité (201) disposée dans un évidemment (111) du support isolant et munie d'une première pastille de contact (202), une deuxième pastille de contact (203) étant disposée dans ledit évidemment (111) en regard de ladite première pastille de contact (202), des moyens à ressort (204) étant prévus pour écarter lesdites pastilles de contact l'une de l'autre, l'introduction d'un culot (30) d'une ampoule électrique (3) dans ladite douille actionnant ledit poussoir ou ledit levier et la mise en contact des deux dites pastilles de contact (202,203).

**5.** Douille selon la revendication 4, caractérisée en ce que l'une desdites pastilles (202) est reliée électriquement audit plot de contact (12) alors que l'autre desdites pastilles (203) est reliée électriquement à ladite première borne de contact (120).

**6.** Douille selon la revendication 4, caractérisée en ce que l'une desdites pastilles (202) est reliée électriquement audit tube conducteur (10) alors que l'autre desdites pastilles (203) est reliée électriquement à ladite deuxième borne de contact (100).

**7.** Douille selon l'une des revendications 1 à 3, caractérisée en ce que ledit dispositif de sécurité (4) comprend un disque (40) en matériau isolant muni d'une pluralité d'extensions radiales (41), ledit disque étant disposé dans ladite douille de manière à ce que le plan dudit disque soit essentiellement perpendiculaire à l'axe longitudinal de la douille (1), ledit disque étant apte à coulisser selon la direction dudit axe longitudinal de la douille, étant pressé par un moyen à ressort (42) pour s'éloigner du fond de la douille, lesdites extensions radiales (41) étant aptes à coulisser dans des évidements (112) aménagés dans la douille de manière à guider ledit disque, une butée (113) étant prévue dans au moins un évidemment (112) de manière à limiter le coulissement du disque (40) vers l'extérieur de la douille, ledit disque comportant en outre au moins une pastille conductrice (400) traversant ledit disque apte à établir un contact électrique entre un plot de contact (12) et un contact (31) de fond de culot de l'ampoule électrique lorsque le disque (40) est pressé contre le fond de la douille par ladite ampoule introduite dans la douille.

**8.** Douille selon la revendication 7, caractérisée en ce que ledit disque (40) comprend en outre une piste conductrice (401), isolée de la pastille conductrice (400) et disposée sur la face dudit disque faisant face au fond de la douille, ledit fond de douille comprenant en outre deux plots de contact (13,14) disposés chacun en regard d'une portion de ladite piste conductrice, l'un desdits plots de contact (14) étant relié électriquement à la borne de conducteur de neutre (100), l'autre desdits plots de contact (13) étant relié audit tube conducteur (10).

**9.** Douille selon l'une des revendications 7 ou 8, caractérisée en ce qu'elle comprend en outre au moins un dispositif de verrouillage (5;6) apte à verrouiller ledit disque (40) en position éloignée du fond de la douille.

**10.** Douille selon la revendication 9, caractérisée en ce que le déverrouillage du dispositif de verrouillage (5) est commandé manuellement.

**11.** Douille selon la revendication 9, caractérisée en ce que le déverrouillage du dispositif de verrouillage (6) est commandé automatiquement lors de l'introduction d'une ampoule dans la douille.

**12.** Douille selon l'une des revendications 9 à 11, caractérisée en ce que ledit dispositif de verrouillage comprend un levier (50,61) monté en pivotement sur un pivot (51) essentiellement perpendiculaire à l'axe longitudinal de la douille, ledit levier comprenant plan incliné (520) coopérant avec une arête d'une portion de l'extension radiale (41) associée audit dispositif de verrouillage pour faire pivoter ledit levier lors du déplacement du disque (40) sous l'action du moyen à ressort (42) ainsi qu'un méplat (521) faisant office de butée contre une portion de ladite extension radiale (41) afin de verrouiller le disque en position éloignée du fond de la douille.

**13.** Douille selon l'une des revendications 9 à 10 ou 12, caractérisée en ce que le levier (50) dudit dispositif de verrouillage est mobile axialement sous l'action d'un moyen d'actionnement (510) disposé à l'extérieur de la douille, apte à faire coulisser ledit levier le long de l'extension radiale jusqu'à ce qu'il arrive en face d'une échancrure (410) de ladite extension radiale, déverrouillant ainsi le disque.

**13.** Douille selon l'une des revendications 9 ou 11 à 12, caractérisée en ce que le levier (61) dudit dispositif de verrouillage est mobile axialement sous l'action d'un moyen d'actionnement (60) disposé à l'intérieur de la douille, apte à faire coulisser ledit levier le long de l'extension radiale jusqu'à ce qu'il arrive en face d'une échancrure (410) de ladite extension radiale, déverrouillant ainsi le disque.

**14.** Douille selon l'une des revendications précédentes, caractérisée en ce qu'elle comprend en outre un dispositif de sécurité (7) apte à détecter la présence ou l'absence du verre (32) d'une ampoule électrique (3) sur ladite douille et à interrompre au moins le circuit électrique reliant la première borne de contact (120) et le plot central de contact (12) lorsque il a détecté l'absence dudit verre d'une ampoule électrique.

**15.** Douille selon la revendication 14, caractérisée en ce que ledit dispositif de sécurité comprend au moins un poussoir (70) apte à coulisser parallèlement à l'axe longitudinal de la douille dans un évidemment (115) du support isolant (11), un moyen à ressort (71) étant apte à pousser une première extrémité (72) dudit poussoir hors de ladite douille, de manière à détecter la présence ou l'absence dudit verre (32), l'autre extrémité dudit poussoir étant munie d'un premier moyen de contact (73) coopérant avec un deuxième moyen de contact (74) fixe, lesdits moyens de contact fermant le circuit d'alimentation du plot central de contact (12) depuis ladite première borne de contact (120) lorsque ladite première extrémité (72) de poussoir (70) a détecté la présence d'un verre (32) sur la douille et ouvrant ledit circuit d'alimentation lorsque ladite première extrémité (72) de poussoir (70) a détecté l'absence d'un verre (32) sur la douille.

**16.** Douille selon la revendication 15, caractérisée en ce qu'elle comprend une pluralité desdits poussoirs (70) répartis régulièrement sur le pourtour d'extrémité de la douille, lesdits moyens de contact (73,74) de chacun desdits poussoirs étant montés en série entre ladite première borne de contact (120) et ledit plot central de contact (12).

**17.** Douille selon l'une des revendications précédentes, caractérisée en ce qu'elle comprend en outre un logement pour un micro fusible (80) disposé dans le circuit d'alimentation du plot central de contact (12).

**18.** Dispositif lumineux muni d'au moins une douille de sécurité selon l'une des revendications précédentes.
